# EUROPÄISCHE PATENTSCHRIFT

(11) **EP 1 890 584 B1**
(45) Veröffentlichungstag und Bekanntmachung des Hinweises auf die Patenterteilung: **12.12.2012**
(21) Anmeldenummer: 06724524.1
(22) Anmeldetag: 24.04.2006
(51) Int. Cl.: A47L 13/58, D06F 49/00

(54) **VORRICHTUNG ZUM TROCKENSCHLEUDERN EINES WISCHKOPFES**
DEVICE FOR CENTRIFUGAL DRYING A WIPING HEAD
DISPOSITIF POUR ESSORER UNE TETE DE NETTOYAGE

(30) Priorität: 26.04.2005 DE 102005019624; 13.05.2005 DE 102005023084
(43) Veröffentlichungstag der Anmeldung: 27.02.2008
(73) Patentinhaber: Leifheit AG, 56377 Nassau (DE)
(72) Erfinder: FISCHER, Klaus-Jürgen, 56379 Holzappel (DE); KLOTZ, Markus, 56357 Hainau (DE); SCHRAMM, Benjamin, 65558 Eppenrod (DE)
(74) Vertreter: Bungartz, Klaus Peter
(86) Internationale Anmeldenummer: PCT/EP2006/003741
(87) Internationale Veröffentlichungsnummer: WO 2006/114254

(56) Entgegenhaltungen:
- WO-A-92/14394
- WO-A-2005/027707
- DE-B3- 10 311 812
- FR-A- 2 769 204
- US-A- 4 506 403
- PATENT ABSTRACTS OF JAPAN Bd. 2000, Nr. 15, 6. April 2001 (2001-04-06) & JP 2000 350691 A (IWASAKI SUSUMU; MORISAWA KATSUFUMI), 19. Dezember 2000 (2000-12-19) in der Anmeldung erwähnt

## Beschreibung

Die Erfindung betrifft ein Reinigungssystem mit einer Vorrichtung zum Trocknen des Wischkopfes eines Wischgerätes, wobei die Vorrichtung eine Schleudervorrichtung mit einer Aufnahme aufweist, in die der Wischkopf einführbar ist.

Aus DE 102 23 074 C1 ist eine Vorrichtung zum Ausschleudern von Flüssigkeit aus einem Wischkörper, der unter Ausbildung einer Wischfläche an einem Wischkopf eines Flächenreinigungsgerätes gehalten ist, bekannt. Die Vorrichtung weist einen Behälter auf, in dem eine den Wischkörper aufnehmende Wischkörperhalterung sowie eine Antriebseinrichtung angeordnet sind, wobei die Wischkörperhalterung mittels der Antriebseinrichtung um eine Drehachse drehend antreibbar ist. Um die Vorrichtung derart weiterzubilden, dass sie einen geringeren Energieverbrauch ausweist, bildet die Wischkörperhalterung eine Aufnahme aus, in die der Wischkörper mit im Winkel zur Drehachse ausgerichteter Flächennormale der Wischfläche einsetzbar ist.

Eine ähnliche Vorrichtung offenbart die Druckschrift WO 2005/027707 A, bei der ein Flachwischer mit abklappbaren Wischflügeln in eine Vorrichtung zum Ausschleudern eingehängt werden kann. Auch hier ist die Schleudervorrichtung elektrisch betrieben.

Das Dokument FR 2 769 204 offenbart eine Schleudereinrichtung für Wischmopps, wobei für einen Schleudervorgang ein Deckel der Schleudereinrichtung zu schließen und der Stiel vom Wischkopf abzunehmen ist.

Aus JP 2000350691 A ist ein Mopptrockner bekannt, der den Mopp motorgetrieben samt Stiel in Rotation versetzt. Es ist darüber hinaus eine Halterung für den Stiel vorgesehen.

Aus DE 103 11 812 B3 ist eine Vorrichtung zum Auswaschen und Ausschleudern eines Wischkörpers, der an einem Wischkopf eines Flächenreinigungsgerätes gehalten ist, bekannt. Es ist ein Behälter vorgesehen, der einen Waschbereich und einen Schleuderbereich aufweist, wobei im Schleuderbereich eine Wischkopfhalterung verdrehbar gehalten ist, in die der Wischkopf mit dem Wischkörper einsetzbar ist und die zum Entfeuchten des Wischkörpers mittels einer Antriebseinrichtung drehend antreibbar ist. Zur kompakten Ausgestaltung umgibt der Behälter den Waschbereich und den Schleuderbereich, wobei der Behälter unterhalb des Schleuderbereiches eine Zwischenwand ausbildet, die einen die Antriebseinrichtung aufnehmenden Antriebsraum abdeckt.

Aus DE 10311799 B3 ist eine ähnliche Vorrichtung bekannt, die eine zusätzliche Waschplatte aufweist, an die ein Wischkörper zur gründlichen Reinigung flächig anlegbar ist.

Aus WO9214394 und aus DE 162 88 58 sind Vorrichtungen zum Trocknen eines Wischgerätes durch Ausschleudern bekannt.

Die bekannten Vorrichtungen zum Trocknen eines Wischkopfes eines Wischgerätes weisen eine drehend angetriebene Aufnahme auf, in die der das Wischgerät samt dem zu trocknenden Wischkopf gestellt wird.

Der Erfindung liegt die Aufgabe zugrunde eine Vorrichtung zum Trocknen eines Wischkopfes eines Wischgerätes anzugeben, mit der ein besseres Trocknungsergebnis erzielbar ist.

Die Aufgabe wird durch eine Vorrichtung gelöst, die dadurch gekennzeichnet ist, dass eine Haltevorrichtung vorgesehen ist, in die ein Wischgerät derart einhängbar und/oder an dem ein Wischgerät derart befestigbar ist, dass der Wischkopf des Wischgerätes und/oder zumindest Teile des Wischkopfes weitgehend frei hängend in die Aufnahme ragt.

Erfindungsgemäß wurde erkannt, dass bei den bekannten Vorrichtungen zum Ausschleudern eines Wischkopfes das Trocknungsergebnis dadurch negativ beeinflusst ist, dass der Wischkopf des in die Aufnahme gestellten Wischgerätes das Gewicht des gesamten Wischgerätes tragen muss, wodurch die in der Regel verknüllt in der Aufnahme liegenden Wischbezüge bzw. Moppfransen in ihrer für den Ausschleudervorgang ungünstigen - verknüllten - Position verankert sind. Es wurde weiterhin erkannt, dass dieses Problem dadurch gelöst werden kann, das Gewicht des Wischgerätes an anderer Stelle mit einer Haltevorrichtung abzufangen, so dass ein in eine Aufnahme eingeführter Wischbezug eines Wischkopfes bzw. die in die eine Aufnahme eingeführten Moppfransen eines Wischkopfes weitgehend frei beweglich ist bzw. sind. Hierdurch wird u.a. erreicht, dass sich der Wischbezug bzw. die Moppfransen bei der Rotation - der Zentrifugalkraft folgend - weiter nach außen von der Drehachse weg dahin bewegen können, wo die Bahngeschwindigkeit und damit die Zentrifugalkraft größer ist, so dass die Feuchtigkeit effizienter ausgetrieben wird.

In einer vorteilhaften Ausführung der erfindungsgemäßen Vorrichtung ist die - beispielsweise als Sieb ausgeführte - Aufnahme um eine Drehachse drehbar und/oder rotierbar gelagert. Vorzugsweise liegt der Schwerpunkt eines in die Haltevorrichtung eingehängten und/oder an der Haltevorrichtung befestigten Wischgeräts und/oder der Schwerpunkt eines drehbar gelagerten Wischkopfes eines Wischgerätes auf der Drehachse. In einer besonderen Ausführung ist die Haltevorrichtung derart positioniert, dass die Wischkopfdrehachse eines drehbar gelagerten Wischkopfes eines in die Haltevorrichtung eingehängten und/oder an der Haltevorrichtung befestigten Wischgerätes koaxial zur Drehachse verläuft. Es kann vorteilhafter Weise auch vorgesehen sein, dass die Drehachse parallel - vorzugsweise koaxial - zur Längserstreckung eines Stiels eines in die Haltevorrichtung eingehängten und/oder an der Haltevorrichtung befestigten Wischgerätes verläuft. Bei diesen Ausführungen ist vorteilhafter Weise erreicht, dass das Wischgerät bzw. der Wischkopf gut zentriert ist und es so nicht zu einer Unwucht kommt, die zu einer verminderten Drehzahl und damit zu einem schlechten Trocknungsergebnis führen würde.

In einer vorteilhaften Ausführung ist vorgesehen, dass die Haltevorrichtung eine Betätigungsvorrichtung, insbesondere eine Auflagerstufe - zur Betätigung einer Dreh-Verriegelungsvorrichtung eines drehbar gelagerten Wischkopfes eines Wischgerätes aufweist.

In einer vorteilhaften Ausführung ist die Antriebskraft und/oder Antriebsenergie zum Ausschleudern über ein Wischgerät und/oder ein Bauteil des Wischgerätes - insbesondere über einen Stiel und/oder einen Wischkopf des Wischgerätes - auf die Schleudervorrichtung übertragbar. Hierzu kann beispielsweise vorgesehen sein, dass ein Wischgerät mechanisch zum Übertragen der Antriebskräfte mit der Vorrichtung zum Trockenen verkoppelbar ist. Dies hat insbesondere den Vorteil, dass der Benutzer sowohl zum Wischen, als auch zum Ausspülen und Trocknen des Wischgeräts außer dem Wischgerät selbst, keine anderen Bauteile anfassen muss.

Insbesondere durch die Verwendung eines - beispielsweise zwischen Stiel und Wischkopf angeordneten - Drillstangenantriebs, wie er beispielsweise von Brummkreiseln für Kinder bekannt ist, wird erfindungsgemäß eine sehr einfache, schnelle und effiziente Bedienbarkeit der Vorrichtung zum Trocknen erreicht. Insbesondere kann der Benutzer vorteilhafter Weise über die Anzahl der ausgeführten Antriebs-Hubbewegungen den Trocknungsgrad des Wischkopfes auf sehr einfache Weise bestimmen.

Selbstverständlich sind auch andere manuelle Antriebsarten einsetzbar, die auf dem Prinzip die Antriebskraft bzw. Antriebsenergie über das Wischgerät selbst auf die Schleudereinrichtung zu übertragen beruhen.

Ein Wischbezug kann beispielsweise zumindest teilweise aus einem Reinigungstuch und/oder einem Schwamm und/oder einem Reinigungsflies oder ähnlichem bestehen.

Vorzugsweise weist die Schleudervorrichtung eine Aufnahme in die zumindest ein Wischtuch und/oder ein Wischbezug und/oder ein Wischmopp und/oder ein Wischgerät und/oder eine Wischplatte und/oder ein Wischkopf einführbar ist, auf. Die Aufnahme ist in einer bevorzugten Ausführungsform drehbar gelagert.

In einer besonders bevorzugten Ausführungsform ist die Aufnahme zumindest teilweise als Sieb ausgebildet. Die Aufnahme kann vorteilhafter Weise schüsselförmig oder eimerförmig ausgebildet sein.

Vorzugsweise weist die Schleudervorrichtung ein drehbar gelagertes - vorzugsweise schüsselförmiges - Sieb auf.

In einer Ausführungsform ist ein Einführschacht zum Einführen eines Wischtuchs und/oder eines Wischbezugs und/oder ein Wischmopps und/oder eines Wischgeräts und/oder der Wischplatte vorgesehen. Der Einführschacht hat den Vorteil, dass eine einfache, schnelle und leichtgängige Handhabung der Vorrichtung ermöglicht ist. Der Einführschacht ist vorzugsweise zumindest teilweise trichterförmig ausgebildet.

In einer besonderen Variante ist der Einführschacht drehbar gelagert und kann sich beispielsweise während des Ausschleudervorganges gemeinsam mit einem Wischkopf drehen. Der Einführschacht kann beispielsweise fest mit der - drehbaren oder nicht drehbaren - Aufnahme verbunden sein. In einer anderen Variante ist er Einführschacht fest angeordnet.

Vorzugsweise ist der Einführschacht lösbar mit der Aufnahme verbunden.

In einer besonders bevorzugten Ausführungsform ist zumindest eine Bremsvorrichtung zum Abbremsen drehbar gelagerter Elemente vorgesehen. Insbesondere ist es Vorteilhaft, wenn die Aufnahme und beispielsweise damit die Drehbewegung eines drehbar gelagerter Wischkopf vor dem Herausnehmen aus der Vorrichtung abgebremst bzw. gestoppt werden kann. Hierdurch wird vermieden, dass durch Weiterdrehen des aus der Vorrichtung herausgenommenen Wischgeräts bzw. des Wischkopfes der zu reinigende Belag oder die Kleidung des Benutzers ungewollt bespritzt wird.

Die Bremsvorrichtung kann beispielsweise zum Abbremsen des Einführschachts und/oder der Schleudervorrichtung und/oder der Aufnahme vorgesehen sein.

In einer besonderen Ausführungsform ist die zumindest eine Bremsvorrichtung als Fußbremse und/oder als Handbremse ausgebildet. Sie kann vorzugsweise auch als automatische Bremse ausgebildet sein. Besonders vorteilhaft ist eine Ausführungsform bei der die zumindest eine Bremsvorrichtung durch das Entfernen des Wischtuchs und/oder des Wischbezugs und/oder des Wischmopps und/oder des Wischgeräts und/oder der Wischplatte aktivierbar ist. In einer anderen vorteilhaften Ausführung ist die zumindest eine Bremsvorrichtung durch Verkippen des Wischtuchs und/oder des Wischbezugs und/oder des Wischmopps und/oder des Wischgeräts und/oder der Wischplatte aktivierbar. Hierzu kann vorgesehen sein, dass durch das Verkippen abzubremsende Teile mit einer Reibfläche in Kontakt treten oder gegen einen festen - die weitere Drehbewegung Verriegelungsenden - Anschlag gelenkt werden.

Vorzugsweise ist ein Gehäuse vorgesehen, das die Aufnahme zumindest teilweise umschließt. Das Gehäuse ist vorzugsweise derart angeordnet, dass es das ausgeschleuderte Wasser und/oder ausgeschleuderte Partikel auffängt. In einer besonders vorteilhaften Ausgestaltungsform weist das Gehäuse eine umlaufende Nut auf, in der .sich ausgeschleuderte Schmutzpartikel - beispielsweise ähnlich wie bei einem Zentrifugalstaubsauger - sammeln.

Vorzugsweise ist die Schleudervorrichtung und/oder die Aufnahme zumindest teilweise innerhalb des Gehäuses angeordnet. In einer bevorzugten Ausführungsform ist das Gehäuse auf einem Behälter für Reinigungsflüssigkeit - beispielsweise einem Eimer - angeordnet.

Vorzugsweise weist das Gehäuse eine Öffnung und/oder ein Sieb auf durch die bzw. das ausgeschleuderte Flüssigkeit - beispielsweise in einen Behälter ablaufen kann. Auch der Behälter kann ein Sieb zum Zurückhalten der ausgeschleuderten und aufgefangenen Schmutzpartikel aufweisen.

Vorzugsweise ist die Aufnahme bzw. das Sieb in dem Gehäuse drehbar gelagert. Hierfür ist es insbesondere zur Erzielung einer besonderen Leichtgängigkeit vorteilhaft, ein Gleitlager und/oder Nadellager zu verwenden.

Vorzugsweise weiset das Gehäuse einen Dorn als Nadellager auf, auf dem die Aufnahme und/oder das Sieb drehbar gelagert ist.

Vorteilhafter Weise sind das Gehäuse und/oder der Behälter schüsselförmig - vorzugsweise ineinanderliegend -ausgebildet ist.

In einer bevorzugten Ausgestaltung ist ein Deckel vorgesehen, der das Gehäuse und/oder die Aufnahme und/oder das Sieb und/oder den Einführschacht und/oder das Gehäuse abdeckt. Vorzugsweise ist der Deckel abnehmbar ausgebildet. In einer vorteilhaften Ausführungsform ist eine Fixiervorrichtung zum lösbaren Befestigen des Deckels an der Aufnahme und/oder dem Sieb und/oder dem Einführschacht vorgesehen.

In einer besonderen Variante ist der Vorrichtung ist der Deckel drehbar gelagert. Der Deckel kann derart gelagert sein, dass er gemeinsam mit der Aufnahme und/oder dem Sieb und/oder dem Einführschacht drehbar ist.

Vorzugsweise weist der Deckel eine Öffnung auf, durch den ein Wischtuch und/oder ein Wischbezug und/oder ein Wischmopp und/oder ein Wischgerät und/oder eine Wischplatte einführbar ist. In einer bevorzugten Ausführungsform trägt der Deckel den Einführschacht.

In einer ganz besonders bevorzugten Ausführungsform ist eine Antriebsvorrichtung vorgesehen. Die Antriebsvorrichtung kann beispielsweise die Aufnahme und/oder das Sieb und/oder den Deckel und/oder den Einführschacht antreiben. Es kann auch vorgesehen sein, dass die Antriebsvorrichtung ein Wischtuch und/oder ein Wischbezug und/oder ein Wischmopp und/oder ein Wischgerät und/oder eine Wischplatte antreibt. In einer vorteilhaften Ausführungsform dreht die Antriebsvorrichtung ein Wischtuch und/oder ein Wischbezug und/oder ein Wischmopp und/oder ein Wischgerät und/oder eine Wischplatte. Vorzugsweise dreht die Antriebsvorrichtung einen drehbar gelagerten Wischkopf eines Wischgerätes.

In einer anderen Variante dreht die Antriebsvorrichtung sowohl den Wischkopf als auch den Stiel eines Wischgerätes. Vorteilhafter Weise kann das Wischgerät hierfür zumindest einen - vorzugsweise relativ zum Stiel - drehbar gelagerten Handgriff aufweisen.

In einer sehr bevorzugten Ausführungsform treib die Antriebsvorrichtung primär einen Wischkopf an, wobei der sich drehende Wischkopf die Aufnahme und/oder der Deckel und/oder das Sieb und/oder der Einführschacht antreibt.

In einer Ausgestaltungsform ist die Antriebsvorrichtung zumindest teilweise an und/oder in dem Gehäuse angeordnet. In einer anderen Ausgestaltungsform ist die Antriebsvorrichtung zumindest teilweise an und/oder in einem mit der Vorrichtung zum Trocknen verwendbaren Wischgerät angeordnet. Vorzugsweise ist die Antriebvorrichtung abnehmbar und auf verschiedene Wischgeräte aufsetzbar bzw. anfügbar. Dies hat beispielsweise den Vorteil, dass der Benutzer trotz verschiedener Wischgerät nur eine einzige Antriebvorrichtung benötigt.

In einer Ausführungsform ist die Antriebsvorrichtung elektrisch betrieben ist. Vorzugsweise ist ein Akkubetrieb vorgesehen.

In einer ganz besonders bevorzugten Ausführungsform weist die Antriebsvorrichtung einen Brummkreiselantrieb und/oder einen Antrieb auf der Basis der Brummkreiselprinzips auf. Hierbei kann vorzugsweise eine Drillstange vorgesehen sein, die beispielsweise zumindest teilweise im oder am Stiel eines Wischgerätes angeordnet sein kann. Darüber hinaus ist vorzugsweise ein Freilauf vorgesehen.

Durch die Anzahl der Hubbewegungen kann der Benutzer vorteilhafter Weise den Trocknungsgrad auf sehr einfache Weise bestimmen. Beispielsweise kann der Trocknungsgrad bei einem Bodenwischer mit dem Fliesen gereinigt werden sollen, durch zweimaliges Betätigen der Antriebsvorrichtung etwas schwächer gewählt werden, als beispielsweise durch fünfmaliges Betätigen der Antriebseinrichtung zum Wischen von Holzboden.

Vorzugsweise ist die Schleudervorrichtung durch eine Auf- und Ab-Bewegung eines Wischgerät und/oder eines Stiels eines Wischgeräts antreibbar. Hierbei kann vorgesehen sein, dass die Antriebsvorrichtung gemäß dem Brummkreiselprinzip beim nach unten Belasten des Stiels über die Drillstange eine Drehbewegung beispielsweise eines Wischkopfes generiert und dass beim Anheben des Stiels nach oben der Freilauf ein Weiterdrehen gewährleistet.

In einer besonderen Variante ist eine Unwuchtausgleichsvorrichtung vorgesehen. Diese kann beispielsweise ein Ausgleichsgewicht aufweisen und/oder ein Mittel zum Verändern der Lage einer Drehachse beinhalten. Ein "Umhertanzen" der Vorrichtung während des Ausschleudervorganges ist so wirksam vermieden.

Vorzugsweise ist ein erfindungsgemäßes Wischgerät, insbesondere Wischmopp oder Balkenwischer oder Bodenwischer, derart ausgebildet, dass die Vorteile der erfindungsgemäßen Vorrichtung nutzbar sind.

Wie bereits erwähnt kann der das Wischgerät vorteilhafter Weise einen vorzugsweise drehbar gelagerten Wischkopf aufweisen. Vorzugsweise ist der Wischkopf - austauschbar,

Es kann vorgesehen sein, dass der Wischkopf ein Drehlager aufweist, jedoch kann auch der Stiel ein Drehlager aufweisen. Letztere Variante hat den Vorteil, dass bei einem Wechsel des Wischkopfs nicht das Drehlager ausgetauscht werden muss, was die Kosten reduziert.

Wie bereits erwähnt kann das Wischgerät vorteilhafter Weise eine Antriebsvorrichtung zum Antreiben der Schleudervorrichtung und/oder des Wischkopfs aufweisen. Die Antriebsvorrichtung basiert vorzugsweise auf dem Brummkreiselprinzip.

Das Wischgerät kann beispielsweise als Kordel- und/oder Streifen und/oder Bänder und/oder Schnüren-Wischmopp ausgebildet sein. Das Wischgerät kann auch einen - vorzugsweise zumindest teilweise lösbaren - Wischbezug aufweisen. Vorzugsweise weist das Wischgerät einen Stiel auf.

Vorteilhafter Weise wird das Wischgerät und die Vorrichtung zum Trocknen als ein in sich abgestimmtes Reinigungssystem hergestellt.

Vorzugsweise weist das Wischgerät einen Stiel auf. Vorteilhafter Weise ist in einer Ausführungsform der zumindest eine Wischkopf an dem Stiel vorzugsweise einem Ende des Stiels angeordnet. Es kann zusätzlich ein Halter vorgesehen sein, der an dem der zumindest eine Wischkopf angeordnet ist.

In einer besonders vorteilhaften Variante ist ein Anfasselement vorgesehen, das vorzugsweise relativ zum Stiel drehbar gelagert ist. Auf diese Weise ist gewährleistet, dass sich ein für einen Entfeuchtungsvorgang gemeinsam mit dem Wischkopf in Rotation versetzter Stiel ungestört drehen kann. Erfindungsgemäß ist so vermieden, dass sich der Stiel in der leicht geöffneten Hand des Benutzers dreht, da verletzungsgefährlich ist und eine enorme Reibung verursacht. In einer besonders vorteilhaften Ausführung ist das Anfasselement als Hülse ausgebildet, innerhalb der der Stiel drehbar gelagert ist. Vorzugsweise ist das Anfasselement relativ zum Stiel und/oder relativ zum Wischkopf drehbar gelagert.

In einer Ausführungsform sind der Stiel und der Wischkopf relativ zueinander drehbar gelagert. Bei dieser Ausführungsform kann der sich nicht mitdrehende Stiel während des Entfeuchtungsvorganges vom Benutzer gefahrlos fest gehalten werden.

Vorzugsweise weist das Wischgerät ein Drehlager auf. In einer Ausführungsform ist das Drehlager zwischen dem Stiel und dem zumindest einen Wischkopf angeordnet ist. In einer Variante ist das Drehlager zwischen dem Stiel und dem Halter angeordnet. In einer anderen Ausführungsform ist das Drehlager zwischen dem Stiel und dem Anfasselement angeordnet.

Vorzugsweise weist das Wischgerät einen Drehantrieb auf. In einer Ausführungsform bewirkt der Drehantrieb eine Drehbewegung des Wischkopfs relativ zum Stiel. In einer anderen Ausführungsform bewirkt der Drehantrieb eine Drehbewegung des Wischkopfs relativ zum Anfasselement. In einer Variante bewirkt der Drehantrieb eine Drehbewegung des Wischkopfs relativ zum Halter.

Vorzugsweise ist der Drehantrieb zwischen dem Stiel und dem zumindest einen Wischkopf angeordnet. Er kann auch zwischen dem Stiel und dem Halter und/oder zwischen dem Stiel und dem Anfasselement angeordnet sein.

In einer Ausführung weist der Drehantrieb einen, vorzugsweise elektrisch betriebenen, Motor auf. Vorzugsweise ist ein Energiespeicher, insbesondere einen Akku oder eine Batterie, vorgesehen.

In einer bevorzugten Ausführung ist der Drehantrieb manuell betätigbar.

Vorzugsweise weist der Drehantrieb einen Spindeltrieb vorzugsweise mit einem Freilauf auf. In einer besonderen Variante weist der Spindeltrieb eine Spindel und eine Spindelmutter auf, wobei die Spindel das getriebene Getriebeteil und die in Längsrichtung der Spindel bewegbare Spindelmutter das antreibende Getriebeteil ist. Natürlich kann in einer anderen Variante vorgesehen sein, dass umgekehrt die Spindelmutter primär angetrieben ist und diese die Spindel antreibt.

Die Gewindegänge der Spindel und der Spindelmutter weisen vorzugsweise eine Steigung im Bereich von 0,5cm bis 10cm pro Umdrehung, vorzugsweise 1cm bis 2cm pro Umdrehung auf.

In einer vorteilhaften Variante sind das Gewinde der Spindel und der Spindelmutter mehrgängig.

In einer Variante umfasst der Drehantrieb einen Seilzugantrieb. Dieser kann beispielsweise aus einer Trommel und einem Seilzug gebildeter sein. Vorzugsweise ist die Trommel mit einem Federelement ausgestattet.

In einer Variante umfasst der Drehantrieb ein von einem Kurbeltrieb betätigbares Rädergetriebe umfasst.

Vorzugsweise weist der Drehantrieb einen Brummkreiselantrieb und/oder einen Antrieb auf der Basis der Brummkreiselprinzips auf. Diese kann eine Drillstange aufweisen, die - um Einbauplatz zu sparen - vorzugsweise in dem Stiel angeordnet ist oder während des Antriebsvorganges zumindest teilweise in den Stiel, vorzugsweise koaxial zu diesem, eintaucht.

Vorzugsweise weist die Antriebsvorrichtung einen Freilauf auf.

In einer besonderen Ausführung ist eine Öffnungsvorrichtung zum Öffnen und/oder Entfernen eines Stieldeckels vorgesehen ist. Dies gewährleistet, dass beliebige Stiele - auch solche mit geschlossenen Enden - verwendet werden können. Vorzugsweise weist Öffnungsvorrichtung ein Bohr- und/oder Säge-und/oder Schneidkrone auf. In einer vorteilhaften Ausführung ist die Öffnungsvorrichtung derart ausgebildet, dass sie den Stieldeckel bei der Montage des Stiels (beispielsweise beim Einschrauben) - vorzugsweise automatisch - entfernt und/oder öffnet.

Vorzugsweise ist eine Dreh-Verriegelungsvorrichtung vorgesehen ist mit der das Drehlager und/oder die Antriebsvorrichtung, insbesondere ein Drehantrieb, verriegelbar ist. Hierdurch wir gewährleistet, dass der Wischvorgang durch die Drehbarkeit des Wischkopfes nicht negativ beeinflusst wird.

Vorzugsweise gibt die Dreh-Verriegelungsvorrichtung das Drehlager und/oder die Antriebsvorrichtung während des Entfeuchtungsvorganges frei und verriegelt dieses bzw. diesen außerhalb des Entfeuchtungsvorganges, insbesondere während eines Wischvorganges.

Vorzugsweise sind mit Hilfe der Dreh-Verriegelungsvorrichtung der Wischkopf und der Stiel zumindest vorrübergehend zueinander drehfest fixierbar vorgesehen ist. In einer bevorzugten Ausführung fixiert die Dreh-Verriegelungsvorrichtung der Wischkopf und den Stiel während eines Wischvorganges zueinander drehfest und hebt die Fixierung während eines Entfeuchtungsvorganges auf.

In einer besonderen Ausführungsform weist die Dreh-Verriegelungsvorrichtung eine drehfest und axial zum Stiel verschiebbar angeordnete Glocke auf, die in eine Verriegelungsposition und in eine Freigabeposition überführbar ist. Die Glocke weist vorzugsweise erste Rastungen auf, die in der Verriegelungsposition in drehfest zum Wischkopf angeordnete zweite Rastungen eingreifen.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: eine erfindungsgemäße Vorrichtung zum Trockene mit einem Wischgerät,
- Fig. 2: eine andere Ausführung eines Wischgerätes 31 für eine erfindungsgemäße Vorrichtung 1 zum Trocknen,
- Fig. 3: den Spindelantrieb des in Fig. 2 dargestellten Wischgerätes im Detail,
- Fig. 4: eine weitere Ausführung eines Wischgerätes für eine erfindungsgemäße Vorrichtung zum Trocknen,
- Fig. 5: den Spindelantrieb des in Fig. 4 dargestellten Wischgerätes im Detail,
- Fig. 6: eine weitere Ausführung eines Wischgerätes für eine erfindungsgemäße Vorrichtung zum Trocknen,
- Fig. 7: in einem Ausschnitt den Endbereich des in Fig. 2 dargestellten Wischgerätes in einer perspektivischen Ansicht,
- Fig. 8: den - besonders kompakten - Spindelantrieb eines anderen Wischgerätes in einer Explosionsdarstellung,
- Fig. 9: eine erfindungsgemäße Vorrichtung zum Trocknen eines Wischkopfes,
- Fig. 10: die bereits in Fig. 9 dargestellte Vorrichtung zum Trocknen in einer Schnittdarstellung, und
- Fig. 11: eine andere Vorrichtung zum Trocknen eines Wischkopfes.

Fig. 1 zeigt eine Vorrichtung 1 zum Trocknen von Wischköpfen eines Wischgerätes mit einer Schleudervorrichtung 3. Die Schleudervorrichtung 3 weist eine Aufnahme 5 in die zumindest ein Wischkopf 29 und oder Teile eines Wischkopfes 29, insbesondere ein Wischtuch und/oder ein Wischbezug und/oder ein Wischmopp und/oder ein Wischgerät und/oder eine Wischplatte, einführbar ist, auf. Die Aufnahme 5 ist als schüsselförmiges, drehbar gelagertes Sieb 7 ausgebildet. Die Aufnahme 5 ist in einem Gehäuse 9 angeordnet und dort auf einem zentral am Boden 13 des Gehäuses 9 angeordneten Dorn 11 drehbar gelagert. Das Gehäuse 9 ist auf einen Behälter 15 aufgesetzt in dem sich eine Reinigungsflüssigkeit 17 befindet. Der Boden 13 des Gehäuses 9 ist teilweise als weiteres Sieb 19 ausgebildet durch das ausgeschleuderte Flüssigkeit 17 in den Behälter 15 abfließen kann. In dem Behälter 15 ist ein Trennsieb 21 zum Zurückhalten ausgeschleuderter Schmutzpartikel vorgesehen. Der Behälter 9 weist eine ebenfalls als Sieb ausgebildete umlaufende Nut 45 zum Auffangen und Aussortieren von Schmutzpartikeln auf.

Die Vorrichtung 1 weist einen das Gehäuse 9 teilweise abdeckenden Deckel 25 mit einer Öffnung 27, durch die ein Wischkopf 29 in das um die Drehachse 23 drehbar gelagerte Sieb 7einführbar ist. Der Wischkopf 29 ist Teil eines Wischgerätes 31, das einen Stiel 33 und ein Drehgelenk 35 aufweist. Das Drehgelenk 35 ermöglicht eine Drehung des Wischkopfes 29 um die Mittelachse des Stiels 33. Zum leichteren Einführen des Wischkopfs 29 ist ein Einführschacht 37 vorgesehen, der von dem Deckel 25 getragen ist und der als Haltevorrichtung 87 für ein Wischgerät 31 dient.

Die Antriebskraft zum Ausschleudern ist über das Wischgerät 31, insbesondere den Stiel 33 und auf die Schleudervorrichtung 3 übertragbar ist. Das Wischgerät 31 ist mechanisch zum Übertragen der Antriebskräfte mit der Vorrichtung zum Trockenen 3 verkoppelbar. Mit Hilfe einer Antriebsvorrichtung 39, die als Brummkreiselantrieb 41 ausgestaltet ist kann der Benutzer durch eine Auf- und Ab-Bewegung des Stiels 33 den Wischkopfes 29 in Drehung versetzen. Die Fransen 43 des Wischkopfes 29 versetzen, da sie - nicht zuletzt durch die Zentrifugalkraft - innen das drehbar gelagerten Sieb 7 berühren, das Sieb 7 ebenfalls in Rotation. Die Antriebsvorrichtung 39 ist zwischen dem Stiel 33 und dem Wischkopf 29 angeordnet.

Zum Ausspülen oder Wässern des Wischkopf 29 kann der vordere, nicht abgedeckte Teil 47 des Behälters 15 verwendet werden.

Fig. 2 zeigt eine andere Ausführung eines Wischgerätes 31 für eine erfindungsgemäße Vorrichtung 1 zum Trocknen. Das Wischgerät 31 weist einen als Wischmopp ausgebildeten Wischkopf 29 auf, der mit einer Vielzahl von Fransen 43 bestückt ist. Die Fransen 43 sind an einem scheibenförmigen Halter 49 angeordnet. Das Wischgerät 31 weist einen Stiel 51 auf, der die Spindel 53 eines Spindelantriebs 55 trägt. Der Spindelantrieb 55 umfasst eine relativ zum Stiel 51 drehbar gelagerte Spindelmutter 57, die mit der Spindel 53 zum erzeugen einer Drehbewegung zusammen wirkt. Hierzu hält der Benutzer das Wischgerät 31 mit einer Hand an einer Handhabe 59, die an dem dem Wischkopf gegenüber liegenden Ende des Stiels 51 drehbar gelagert ist, fest und bewegt mit der anderen Hand die Spindelmutter 57 entlang der Längserstreckung des Stiels 51 auf und ab, so dass der Stiel 51 gemeinsam mit dem Wischkopf 29 in Drehung versetz wird. Es ist ein nicht dargestellter Freilauf, der ein freies Drehen des Stiels 55 relativ zur Spindelmutter 57 in einer Drehrichtung erlaubt, so dass der Stiel 55 mit dem Wischkopf 29 eine Antriebskraft erfährt, wenn die Spindelmutter 57 in eine Richtung bewegt wird während bei der Bewegung der Spindelmutter 57 in die andere Richtung keine Kräfte auf Stiel 51 und dem Wischkopf 29 übertragen werden. Das Wischgerät weist eine weitere Handhabe 61 auf, die beim Wischen benutzt werden kann. Die Fransen 43 bestehen aus Streifen eines Vliesstoffes, sie können jedoch auch aus Fasern, Garnen oder dergleichen gebildet sein. Es ist auch möglich, dass das Wischgerät statt mit einem Wischmopp als Wischkopf mit einem Flachwischer, beispielsweise mit klappbaren Wischerplatten, ausgerüstet ist.

Fig. 3 zeigt den Spindelantrieb 55 des in Fig. 2 dargestellten Wischgerätes im Detail. Das Gewinde der Spindel 53 ist als mehrgängiges Bewegungsgewinde mit sehr hoher Steigung, vorzugsweise im Bereich von 0,5 cm bis 10 cm pro Umdrehung, insbesondere 1 cm bis 2 cm pro Umdrehung ausgerüstet, so dass durch die Linearbewegung der Spindelmutter 57 die Drehzahl der Spindel 53 uns somit des Wischkopfes 29 entsprechend hoch ist, um Schmutzpartikel und Feuchtigkeit aus dem Wischkopf 29 auszuschleudern.

Fig. 4 zeigt eine weitere Ausführung eines Wischgerätes 31 für eine erfindungsgemäße Vorrichtung 1 zum Trocknen. Auch dieses Wischgerät 31 weist eine als Spindelantrieb 55 ausgeführte Antriebsvorrichtung 39 auf. Der Wischkopf 29 ist drehfest an einer Spindel 53 angeordnet, während an dem Stiel 51 - koaxial zu diesem - drehfest eine Spindelmutter 57 angeordnet ist. Oberhalb des Wischkopfes ist eine Drehhülse 63 relativ zur Spindel 53 um deren Längsachse drehbar gelagert. Zum Ausschleudern des Wischkopfes 29 wird das Wischgerät 31 in eine Vorrichtung zum Trocknen derart eingehängt, dass die Drehhülse 63 des Wischgeräts 31 auf einer Haltevorrichtung - beispielsweise einem Teil eines Einführschachtes - das Wischgerät abstützend aufliegt. Der Wischkopf ist hierdurch relativ zur Drehhülse 63 und damit relativ zur Haltevorrichtung drehbar aufgehängt und kann beispielsweise in einen - vorzugsweise ein drehbares Sieb aufweisenden - Behälter ragen. Durch herabdrücken des Stiels 55 auf die Drehhülse 63 zu, bewegt sich die Spindel 53 drehend in die Spindelmutter 57 hinein, so dass der mit der Spindel 53 verbundene Wischkopf 29 in Drehung versetz wird. Der Spindelantrieb 55 weist einen nicht dargestellten Freilauf auf, der es ermöglicht weitgehend ohne Krafteinwirkung auf den Wischkopf 29 den Stiel 51 mit samt der Spindelmutter - vorzugsweise mit Federkraft - in entgegengesetzter Richtung - also von der Drehhülse 63 weg - zu bewegen. Anschließend kann der Wischkopf 29 durch zyklische Wiederholung dieses Vorganges weiter beschleunigt werden.

Fig. 5 zeigt den Spindelantrieb 55 des in Fig. 4 dargestellten Wischgerätes im Detail.

Fig. 6 zeigt eine weitere Ausführung eines Wischgerätes 31 für eine erfindungsgemäße Vorrichtung 1 zum Trocknen. Das Wischgerät 31 weist einen Stiel 51 an dem eine Spindelmutter 57 drehfest angeordnet ist. Der Wischkopf 29, der als Flachwischkopf 65 ausgeführt ist, ist über ein Kardangelenk 67, das ein komfortableres Wischen ermöglicht, mit einer Spindel 53 verbunden. Um eine Auswechselbarkeit des Wischkopfes zu ermöglichen ist zwischen der die Spindelbefestigung 69 und dem Wischkopf 29 eine Schraubverbindung 71 vorgesehen. Oberhalb des Wischkopfes ist eine Drehhülse 63 relativ zur Spindel 53 um deren Längsachse drehbar gelagert. Analog wie bei dem bezüglich Fig. 4 beschriebenen Ausführungsbeispiel dient die Drehhülse zum verkoppeln des Wischgerätes 31 mit einer Vorrichtung 1 zum Trocknen. Ebenso analog kann der Wischkopf 29 durch Bewegen des Stiels 51 in Richtung zur Drehhülse 63 in Drehung versetzt werden. Beim Herabdrücken des Stiels 51 wird die Feder 73 zusammengedrückt, die den Stiel 51 samt der Spindelmutter 57 wieder in die Ausgangsposition drückt, sobald der Benutzer diese Bewegung nach erfolgter Drehbeschleunigung des Wischkopfes 29 zulässt. Auch bei diesem Ausführungsbeispiel ist ein nicht gezeigter Freilauf, der eine von der Drehbewegung unabhängige Rückkehr des Stiels 51 in die Ausgangslage erlaubt, vorgesehen.

Der Wischkopf 29 weist eine klappbare Wischerplatte 75 mit zwei Plattenflügeln 77 auf. In der gezeigten Arbeitsstellung befinden sich die Plattenflügeln 77 in einer gemeinsamen Ebene und Spannen einen an ihnen befestigten - nicht dargestellten - Wischbezug. Mit einer Lösevorrichtung 79 - in dieser Ausführung ein Fußpedal - kann die Arretierung gelöst werden, wodurch die Plattenflügeln 77 und Wischbezug zur Durchführung eines Ausschleudervorganges frei herunterhängen.

Um den Spindelantrieb 55 während des Wischvorganges zu Verriegeln - eine Verdrehen von Wischkopf 29 relativ zum Stiel 51 ist beim Wischen sehr störend - ist eine Dreh-Verriegelungsvorrichtung 81 vorgesehen. Die Dreh-Verriegelungsvorrichtung 81 weist eine relativ zur Längserstreckung des Stiels 51 verschiebbar angeordnete Glocke 83 auf, die an ihrem unteren Rand mit Rastnasen versehen ist. Die Glocke 83 ist drehfest und koaxial zum Stiel 51 angeordnet. Die Rastnasen greifen in der Verriegelungsstellung in Ausnehmungen der Spindelbefestigung 69 ein und verbinden dadurch den Wischkopf 29 und den Stiel 51 drehfest. Die Glocke 83 wird durch die Gewichtskraft in der Verriegelungsstellung gehalten. Zum Erreichen der Freigabestellung für den Ausschleudervorgang wir die Glocke 83 von dem Wischkopf 29 weg entlang des Stiels 51 verschoben bis die Verbindung der Rastnasen zu den Ausnehmungen gelöst ist. Zum Verschieben der Glocke ist an der Vorrichtung 1 zum Trocknen eine Auflagestufe vorgesehen, die die Glocke 83 beim Einführen des Wischgerätes 31 automatisch verschiebt und dadurch die Freigabestellung herstellt. Nach der Entnahme des Wischgerätes 31 aus der Vorrichtung 1 zum Trocknen fällt die Glocke automatisch in die Verriegelungsstellung, so dass der Stiel 51 dann relativ zum Wischkopf 29 drehfest arretiert ist.

Fig. 7 zeigt in einem Ausschnitt den Endbereich des in Fig. 6 dargestellten Wischgerätes 31 in einer perspektivischen Ansicht.

Fig. 8 zeigt den - besonders kompakten - Spindelantrieb 55 eines anderen Wischgerätes 31 in einer Explosionsdarstellung. In dieser Darstellung ist die Ausnehmung 85 der Spindelbefestigung 69, in die die - nicht zu sehende - Rastnase der Glocke 83 in der Wischstellung eingreift.

Fig. 9 zeigt eine erfindungsgemäße Vorrichtung 1 zum Trocknen eines Wischkopfes 29. Die Vorrichtung weist einen Behälter 15 auf, der eine Schleudervorrichtung 3 trägt. Die Schleudervorrichtung 3 weist eine Haltevorrichtung 87 auf in das zum Ausschleudern eines Wischkopfes 29 ein Wischgerät 31 in die Vorrichtung 1 zum Trocknen derart einhängbar ist, dass die Drehhülse 63 des Wischgeräts 31 auf einem- beispielsweise einem Teil eines Einführschachtes - das Wischgerät abstützend aufliegt und der Wischkopf hierdurch relativ zur Drehhülse 63 und damit relativ zur Haltevorrichtung 87 drehbar aufgehängt ist. Der Wischkopf hierbei in eine Aufnahme 5, die als drehbar gelagertes Sieb ausgeführt ist. Die Haltevorrichtung 87 weist eine erste Auflagestufe 89 für die Drehhülse 63 eines Wischgerätes (siehe z.B. Fig.4, 5 und6) und eine zweite Auflagestufe 91 für die Glocke 83 eines Wischgerätes (siehe z.B. Fig.4, 5 und6) auf. Beim Einhängen des Wischgerätes 31 in die Haltevorrichtung 87 kommt die Glocke 83 auf der zweiten Auflagestufe 91 zu liegen und wird dadurch relativ zum Stiel nach oben verschoben und die Stiel-Wischkopf-Drehverriegelung aufgehoben. Beim Herausnehmen des Wischgerätes fällt die Glocke 83 nach unten und stellt die Drehverriegelung wieder her.

Fig. 10 zeigt die bereits in Fig. 9 dargestellte Vorrichtung 1 zum Trocknen in einer Schnittdarstellung. Das Sieb 7 ist auf einem Dorn drehbar gelagert und wird durch den in Drehung versetzten Wischkopf des Wischgerätes drehend angetrieben. Es kann natürlich auch vorgesehen sein, dass das Sieb direkt von einer Antriebseinrichtung angetrieben ist. Die dargestellte Vorrichtung 1 zum Trocknen ist besonders gut zum Trocknen von mit einem Wischbezug versehenen Flachwischern - insbesondere mit klappbaren Wischflügeln - geeignet.

Fig. 11 zeigt eine andere Vorrichtung 1 zum Trocknen eines Wischkopfes 29, die eine dreiarmige Haltevorrichtung 87 jeweils mit einer ersten Auflagestufe 89 für die Drehhülse 63 eines Wischgerätes (siehe z.B. Fig.4, 5 und6) und einer zweite Auflagestufe 91 für die Glocke 83 eines Wischgerätes (siehe z.B. Fig.4, 5 und6) aufweist. Die dargestellte Vorrichtung 1 zum Trocknen ist besonders gut zum Trocknen von Wischköpfen in Form eines Wischmopps - beispielsweise eines Streifenwischmopps - geeignet.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Vorrichtung zum Trocknen
- 3: Schleudervorrichtung
- 5: Aufnahme
- 7: Sieb
- 9: Gehäuse
- 11: Dorn
- 13: Boden
- 15: Behälter
- 17: Reinigungsflüssigkeit
- 19: weiteres Sieb
- 21: Trennsieb
- 23: Drehachse
- 25: Deckel
- 27: Öffnung
- 29: Wischkopf
- 31: Wischgerät
- 33: Stiel
- 35: Drehgelenk
- 37: Einführschacht
- 39: Antriebsvorrichtung
- 41: Brummkreiselantrieb
- 43: Fransen
- 45: umlaufende Nut
- 47: nicht abgedeckter Teil des Behälters 15
- 49: Halter
- 51: Stiel
- 53: Spindel
- 55: Spindelantrieb
- 57: Spindelmutter
- 59: Handhabe
- 61: weitere Handhabe
- 63: Drehhülse
- 65: Flachwischkopf
- 67: Kardangelenk
- 69: Spindelbefestigung
- 71: Schraubverbindung
- 73: Feder
- 75: Wischerplatte
- 77: Plattenflügel
- 79: Lösevorrichtung
- 81: Dreh-Verriegelungsvorrichtung
- 83: Glocke
- 85: Ausnehmung
- 87: Haltevorrichtung
- 89: erste Auflagestufe
- 91: zweite Auflagestufe

## Patentansprüche

1. Reinigungssystem bestehend aus einem Wischgerät (31) und einer Vorrichtung zum Trocknen (1) des Wischkopfes (29) des Wischgerätes (31), durch Ausschleudern wobei
die Vorrichtung (1) eine Aufnahme (5) aufweist, in die der Wischkopf (31) einführbar ist, wobei
das Wischgerät (31) eine Antriebsvorrichtung (39,55) mit einem Freilauf zum Antreiben des Wischkopfes (29) des Wischgeräts (31) für den Ausschleudervorgang aufweist, und wobei
an der Vorrichtung zum Trocknen (1) eine Haltevorrichtung (87) und am Wischgerät (31) ein relativ zum Wischkopf (29) drehbar gelagertes Bauteil (63) vorgesehen ist, das derart in die Haltevorrichtung (87) einhängbar oder daran befestigbar ist, dass der Wischkopf (29) des Wischgerätes (31) oder zumindest Teile des Wischkopfes (29) weitgehend frei hängend in die Aufnahme(5) ragen.

2. Reinigungssystem nach Anspruch 1, **dadurch gekennzeichnet, dass** die Aufnahme (5) um eine Drehachse (23) rotierbar gelagert ist, und dass die Wischkopfdrehachse eines drehbar gelagerten Wischkopfes (29) eines in die Haltevorrichtung (87) eingehängten und/oder an der Haltevorrichtung (87) befestigten Wischgerätes (31) koaxial zur Drehachse (23) verläuft.

3. Reinigungssystem nach einem der vorhergehenden Ansprüche, **dadurch gekennzeichnet, dass** die Aufnahme (5) zumindest teilweise als Sieb (7) ausgebildet ist.

4. Reinigungssystem nach einem der vorhergehenden Ansprüche, **dadurch gekennzeichnet, dass** eine Einführhilfe - insbesondere ein Einführschacht (37) oder eine Einführaussparung - zum Einführen eines Wischkopfes (29) oder Teilen eines Wischkopfes (29) in die Aufnahme (5) vorgesehen ist.

5. Reinigungssystem nach einem der vorhergehenden Ansprüche, **dadurch gekennzeichnet, dass** die Haltevorrichtung (87) eine Betätigungsvorrichtung, insbesondere eine Auflagerstufe (89) - zur Betätigung einer Dreh-Verriegelungsvorrichtung (81) des drehbar gelagerten Wischkopfes (29) des Wischgerätes (31) aufweist.

6. Reinigungssystem nach einem der vorhergehenden Ansprüche, **dadurch gekennzeichnet, dass** zumindest eine - vorzugsweise automatisch arbeitende - Bremsvorrichtung zum Abbremsen drehbar gelagerter Elemente - vorgesehen ist.

7. Reinigungssystem nach Anspruch 6, **dadurch gekennzeichnet, dass** die zumindest eine Bremsvorrichtung durch das Entfernen oder durch Verkippen des Wischkopfes (29) oder Teilen des Wischkopfes (29) aktivierbar ist.

8. Reinigungssystem nach einem der vorhergehenden Ansprüche, **dadurch gekennzeichnet, dass** die Aufnahme (5) Teil einer Schleudervorrichtung (3) ist und die Schleudervorrichtung (3) zumindest teilweise innerhalb eines Gehäuses (9) angeordnet ist.

9. Reinigungssystem nach Anspruch 8, **dadurch gekennzeichnet, dass** das Gehäuse (9) auf oder in einem Behälter (15) für Reinigungsflüssigkeit-insbesondere einem Eimer - angeordnet ist.

10. Reinigungssystem nach einem der Ansprüche 8 oder 9, **dadurch gekennzeichnet, dass** die Aufnahme (5) in dem Gehäuse (9) oder in dem Behälter (15) drehbar gelagert ist.

11. Reinigungssystem nach einem der vorhergehenden Ansprüche, **dadurch gekennzeichnet, dass** die Antriebsvorrichtung (39,55) primär den Wischkopf (29) antreibt und dass der sich drehende Wischkopf (29) die Aufnahme (5) nach Anspruch 8 oder den Einführschacht (37) nach Anspruch 4 antreibt.

12. Reinigungssystem nach einem der vorhergehenden Ansprüche, **dadurch gekennzeichnet, dass** die Antriebsvorrichtung elektrisch betrieben ist.

13. Reinigungssystem nach einem der Ansprüche 1 bis 11, **dadurch gekennzeichnet, dass** die Antriebsvorrichtung (39) mechanisch betrieben ist.

14. Reinigungssystem nach einem der vorhergehenden Ansprüche, **dadurch gekennzeichnet, dass** die Antriebsenergie zum Ausschleudern über das Wischgerät (31) auf die Schleudervorrichtung (3) übertragbar ist.

15. Reinigungssystem nach einem der vorhergehenden Ansprüche, **dadurch gekennzeichnet, dass** das Wischgerät (31) mechanisch zum Übertragen der Antriebskräfte mit der Vorrichtung zum Trocknen (1) verkoppelbar ist.

16. Reinigungssystem nach Anspruch 8, **dadurch gekennzeichnet, dass** eine Schleudervorrichtung (3) vorgesehen ist, die durch eine Auf- und Ab-Bewegung des Wischgeräts (31) oder des Stiels (33,51) des Wischgeräts (31) antreibbar ist.

17. Reinigungssystem nach einem der vorhergehenden Ansprüche 1 bis 11 oder 13 bis 16, **dadurch gekennzeichnet, dass** die Antriebsvorrichtung (39) einen Spindelantrieb (55) mit einer Spindel (53) und einer Spindelmutter (57) aufweist, wobei in die antriebstechnische Verbindung zwischen der Spindel (53) einerseits und der Spindelmutter (57) andererseits der Freilauf derart angeordnet ist, dass die Spindel (53) relativ zu der Spindelmutter (57) in eine Drehrichtung frei drehbar ist.

18. Reinigungssystem nach Anspruch 5, **dadurch gekennzeichnet, dass** die Verriegelungsvorrichtung (31) das Drehlager oder die Antriebsvorrichtung (39,55) während eines Entfeuchtungsvorganges freigibt und außerhalb des Entfeuchtungsvorganges blockiert.

19. Reinigungssystem nach Anspruch 5, oder Anspruch 18, **dadurch gekennzeichnet, dass** die Verriegelungsvorrichtung (31) eine drehfest zum Stiel (33,51) und axial zum Stiel (33,51) verschiebbar angeordnete Glocke (83) aufweist, die in eine Verriegelungsposition und in eine Freigabeposition überführbar ist.

## Claims

1. A cleaning system consisting of a wiping device (31) and a device for drying (1) the wiping head (29) of the wiping device (31) by spin-drying, wherein
the device (1) comprises a holder (5) into which the wiping head (29) can be inserted, wherein
the wiping device (31) comprises a drive unit (39, 55) with a freewheel for driving the wiping head (29) of the wiping device (31) for the spin-drying operation, and wherein
a retaining device (87) is provided on the device for drying (1) and a (relative to wiping head (29)) rotatably mounted component (63) is provided on the wiping device (31), which component can be suspended into or attached to the retaining device (87) such that the wiping head (29) of the wiping device (31) or at least parts of the wiping head (29) are extending substantially freely-suspended into the holder (5).

2. The cleaning system according to claim 1, **characterised in that** the holder (5) is rotatably mounted about a rotary axis (23) and **in that** the wiping head rotary axis of a rotatably mounted wiping head (29) of a wiping device (31) suspended into the retaining device (87) and/or attached to the retaining device (87) extends coaxially to the rotary axis (23).

3. The cleaning system according to one of the preceding claims, **characterised in that** the holder (5) is shaped, as least partially, as a sieve (7).

4. The cleaning system according to one of the preceding claims, **characterised in that** an insertion aid - in particular an insertion shaft (37) or an insertion recess - is provided for inserting a wiping head (29) or parts of a wiping head (29) into the holder (5).

5. The cleaning system according to one of the preceding claims, **characterised in that** the retaining device (87) comprises an actuation device, in particular a support stage (89), for actuating a rotary locking device (81) of the rotatably mounted wiping head (29) of the wiping device (31).

6. The cleaning system according to one of the preceding claims, **characterised in that** at least one - preferably automatically functioning - braking device is provided for decelerating rotatably mounted elements.

7. The cleaning system according to claim 6, **characterised in that** the at least one braking device can be activated by removing or tilting the wiping head (29) or parts of the wiping head (29).

8. The cleaning system according to one of the preceding claims, **characterised in that** the holder (5) is part of a spin-drying unit (3) and **in that** the spin-drying unit (3) is at least partially arranged inside a housing (9).

9. The cleaning system according to claim 8, **characterised in that** the housing (9) is arranged on top of or inside a container (15) for cleaning liquid, in particular a bucket.

10. The cleaning system according to one of claims 8 or 9, **characterised in that** the holder (5) is rotatably mounted inside the housing (9) or inside the container (15).

11. The cleaning system according to one of the preceding claims, **characterised in that** the drive unit (39, 55) primarily drives the wiping head (29) and **in that** the rotating wiping head (29) drives the holder (5) according to claim 8 or the insertion shaft (37) according to claim 4.

12. The cleaning system according to one of the preceding claims, **characterised in that** the drive unit is electrically driven.

13. The cleaning system according to one of claims 1 to 11, **characterised in that** the drive unit (39) is mechanically driven.

14. The cleaning system according to one of the preceding claims, **characterised in that** the drive energy for spin-drying is transferable via the wiping device (31) to the spin-drying unit (3).

15. The cleaning system according to one of the preceding claims, **characterised in that** the wiping device (31) can be mechanically coupled with the device for drying (1) for transferring the driving forces.

16. The cleaning system according to claim 8, **characterised in that** a spin-drying unit (3) is provided which can be driven by an up- and down-movement of the wiping device (31) or of the stem (33, 51) of the wiping device (31).

17. The cleaning system according to one of claims 1 to 11 or 13 to 16, **characterised in that** the drive unit (39) comprises a spindle drive (55) with a spindle (53) and spindle nut (57), wherein the freewheel is arranged in the drive connection between the spindle (53) on the one hand and the spindle nut (57) on the other, such that the spindle (53) is freely rotatable relative to the spindle nut (57) in one direction of rotation.

18. The cleaning system according to claim 5, **characterised in that** the locking device (31) unblocks the rotary bearing or the drive unit (39, 55) during the dehumidifying operation and blocks it during operations other than dehumidifying.

19. The cleaning system according to claim 5 or claim 18, **characterised in that** the locking device (31) comprises a bell (83) non-rotatable but axially movable relative to the stem (33, 51), which bell is transferable into a locked position and into an unlocked position.

## Revendications

1. Système de nettoyage constitué d'un dispositif de serpillière (31) et d'un dispositif pour sécher (1) par essorage la tête à serpiller (29) du dispositif de serpillière (31),
le dispositif (1) comportant un récepteur (5) dans lequel on peut introduire la tête à serpiller (31),
le dispositif de serpillière (31) comportant un dispositif d'entraînement (39, 55) avec une roue libre pour entraîner la tête à serpiller (29) du dispositif de serpillière (31) pour le processus d'essorage et
sur le dispositif pour sécher (1) étant prévu un dispositif de maintien (87) et sur le dispositif de serpillière (31) un composant (63) monté de manière rotative par rapport à la tête à serpiller (29), qui peut s'accrocher dans le dispositif de maintien (87) ou se fixer sur ce dernier de telle sorte que la tête à serpiller (31) ou au moins une partie de la tête à serpiller (29) saillisse en étant suspendue quasiment librement dans le récepteur.

2. Système de nettoyage selon la revendication 1, **caractérisé en ce que** le récepteur (5) est monté de manière rotative autour d'un axe de rotation (23) et **en ce que** l'axe de rotation de tête à serpiller d'une tête à serpiller (29) montée de manière rotative d'un dispositif de serpillière (31) accroché dans le dispositif de maintien (87) et/ou fixé sur le dispositif de maintien (87) s'étend de manière coaxiale à l'axe de rotation (23).

3. Système de nettoyage selon l'une quelconque des revendications précédentes, **caractérisé en ce que** le récepteur (5) est réalisé au moins en partie en tant que tamis (7).

4. Système de nettoyage selon l'une quelconque des revendications précédentes, **caractérisé en ce qu'**il est prévu une aide à l'introduction (notamment un puits d'introduction (37) ou un évidement d'introduction) pour introduire une tête à serpiller (29) ou des parties d'une tête à serpiller (29) dans le récepteur (5).

5. Système de nettoyage selon l'une quelconque des revendications précédentes, **caractérisé en ce que** le dispositif de maintien (87) comporte un dispositif de manoeuvre, notamment un échelon de support (89) pour la manoeuvre d'un dispositif de verrouillage rotatif (81) de la tête à serpiller (29) montée de manière rotative du dispositif de serpillière (31).

6. Système de nettoyage selon l'une quelconque des revendications précédentes, **caractérisé en ce qu'**il est prévu au moins un dispositif de freinage (à fonctionnement de préférence automatique) pour freiner des éléments montés de manière rotative.

7. Système de nettoyage selon la revendication 6, **caractérisé en ce que** l'au moins un dispositif de freinage est activable par le retrait ou par basculement de la tête à serpiller (29) ou de parties de la tête à serpiller (29).

8. Système de nettoyage selon l'une quelconque des revendications précédentes, **caractérisé en ce que** le récepteur (5) est une partie d'un dispositif d'essorage (3) et **en ce que** le dispositif d'essorage (3) est disposé au moins en partie à l'intérieur d'un boîtier (9).

9. Système de nettoyage selon la revendication 8, **caractérisé en ce que** le boîtier (9) est disposé sur ou dans un récipient (15) pour du liquide de lavage (notamment dans un seau).

10. Système de nettoyage selon l'une quelconque des revendications 8 ou 9, **caractérisé en ce que** le récepteur (5) est monté de manière rotative dans le boîtier (9) ou dans le récipient (15).

11. Système de nettoyage selon l'une quelconque des revendications précédentes, **caractérisé en ce que** le dispositif d'entraînement (39, 55) entraîne primairement la tête à serpiller (29) et **en ce que** la tête à serpiller (29) en rotation entraîne le récepteur (5) selon la revendication 8 ou le puits d'introduction (37) selon la revendication 4.

12. Système de nettoyage selon l'une quelconque des revendications précédentes, **caractérisé en ce que** le système d'entraînement est à fonctionnement électrique.

13. Système de nettoyage selon l'une quelconque des revendications 1 à 11, **caractérisé en ce que** le dispositif d'entraînement (39) est à fonctionnement mécanique.

14. Système de nettoyage selon l'une quelconque des revendications précédentes, **caractérisé en ce que** l'énergie d'entraînement pour l'essorage peut être transmise par l'intermédiaire du dispositif de serpillière (31).

15. Système de nettoyage selon l'une quelconque des revendications précédentes, **caractérisé en ce que** le dispositif de serpillière (31) peut s'accoupler mécaniquement sur le dispositif pour sécher (1), pour transmettre les forces d'entraînement.

16. Système de nettoyage selon la revendication 8, **caractérisé en ce qu'**il est prévu un dispositif d'essorage (3) qui peut s'entraîner par un mouvement ascendant et descendant du dispositif de serpillière (31) ou du manche (33, 51) du dispositif de serpillière (31).

17. Système de nettoyage selon l'une quelconque des revendications précédentes 1 à 11, **caractérisé en ce que** le dispositif d'entraînement (39) comporte un entraînement par broche (55) avec une broche (53) et un écrou de broche (57), dans la liaison technique d'entraînement entre la broche (53) d'une part et l'écrou de broche (57) d'autre part, la roue libre étant disposée de telle sorte que la broche soit librement rotative dans un sens de rotation par rapport à l'écrou de broche.

18. Système de nettoyage selon la revendication 5, **caractérisé en ce que** le dispositif de verrouillage (31) libère le coussinet rotatif ou le dispositif d'entraînement (39, 55) pendant un processus de déshumidification et le bloque hors du processus de déshumidification.

19. Système de nettoyage selon la revendication 5 ou la revendication 18, **caractérisé en ce que** le dispositif de verrouillage (31) comporte une cloche (83) déplaçable en direction axiale et de manière solidaire en rotation par rapport au manche (33, 51), qui peut être amenée dans une position de verrouillage et dans une position de libération.
